# EUROPÄISCHE PATENTANMELDUNG

(11) **EP 4 668 493 A1**
(43) Veröffentlichungstag der Anmeldung: **24.12.2025**
(21) Anmeldenummer: 25182298.7
(22) Anmeldetag: 12.06.2025
(51) Int. Cl.: H01R 4/2406, H01R 4/2433, H01R 9/22, H01R 12/61, H01R 43/01, H01R 9/03

(54) **ANSCHLUSSGEHÄUSE ZUM HERSTELLEN EINES PIERCING-KONTAKTS ZWISCHEN EINEM FLACHBANDKABEL UND EINEM GERÄT MIT EINEM SOLCHEN ANSCHLUSSGEHÄUSE**

(30) Priorität: 17.06.2024 DE 102024116978; 14.02.2025 DE 102025105566
(71) Anmelder: flexlog GmbH, 76227 Karlsruhe (DE)
(72) Erfinder: Stoll, Thomas, 76227 Karlsruhe (DE)
(74) Vertreter: Westphal, Mussgnug & Partner Patentanwälte mbB

(57) **Zusammenfassung**

Bereitgestellt werden ein Anschlussgehäuse mit einem ersten Gehäuseteil (100), wobei das erste Gehäuseteil (100) mindestens eine Aufnahme (110,120) für eine Flachbandleitung (130,131) aufweist, wobei die mindestens eine Aufnahme (110,120) einen Anschlussbereich (111,121) für das Herstellen eines Piercing-Kontakts zu der Flachbandleitung (130,131) über elektrisch leitende Dorne (101,102), deren der Spitze der elektrisch leitenden Dorne (101,102) gegenüberliegende Basis am Boden des Anschlussbereichs (111,121) befestigt ist, aufweist, und mit einem zweiten Gehäuseteil (200) zum Abdecken der mindestens einen Aufnahme (110,120), bei dem der Anschlussbereich (111,121) in und entgegen der Verlaufsrichtung jeweils durch einen Abstandshalter (112,113,122,123) begrenzt ist, wobei die Abstandshalter (112,113,122,123) jeweils eine Auflagefläche (112a,113a,122a,123a) für die Flachbandleitung (130,131) aufweisen und dass das zweite Gehäuseteil (200) an den Stellen, die bei auf dem ersten Gehäuseteil (100) aufgesetztem zweitem Gehäuseteil (200) den Anschlussbereichen (111,121) des ersten Gehäuseteils (100) gegenüber liegen, Vorsprünge (220) aufweist, die in Richtung auf das erste Gehäuseteil (100) hin vorspringen und die bei hergestellter Verbindung zwischen dem ersten Gehäuseteil (100) und dem zweiten Gehäuseteil (200) zwischen die die Anschlussbereiche (111,121) begrenzenden Abstandshalter eingreifen, so dass die Piercing-Verbindung durch Einpressen der Dorne (101,102) durch die Isolierung der Flachbandleitung (130,131) hindurch hergestellt wird sowie ein Verfahren zum Herstellen eines Piercing-Kontakts zwischen einem Flachbandkabel und einem Gerät mit einem solchen Anschlussgehäuse.

## Beschreibung

Eine besonders einfache Art, eine elektrische Verbindung zu mindestens einem nach außen hin isolierten Leiter eines Flachbandkabels herzustellen besteht darin, einen Piercing-Kontakt herzustellen. Bei einem solchen Piercing-Kontakt wird mit mindestens einem elektrisch leitenden Dorn die Isolierung eines nach außen hin isolierten Leiters des Flachbandkabels so weit durchbohrt, dass ein elektrischer Kontakt zwischen diesem Leiter und dem elektrisch leitenden Dorn hergestellt wird.

In der Praxis hat es sich bewährt, wenn dazu das Flachbandkabel in ein mindestens zweiteiliges Anschlussgehäuse aufgenommen wird, dessen erstes Gehäuseteil den oder die elektrisch leitenden Dorne trägt und dessen zweites Gehäuseteil eine oder mehrere Anlageflächen aufweist, um an den Stellen, an denen der Dorn durch den isolierten Leiter hindurchgebohrt werden soll, den dazu benötigten Druck oder Gegendruck ausüben zu können, insbesondere wenn die beiden Gehäuseteile miteinander verbunden werden.

Dabei kann das Anschlussgehäuse als ein separates Gehäuse ausgeführt sein; es ist aber auch möglich, dass mindestens eines der beiden Gehäuseteile durch einen Abschnitt eines Bestandteils eines weiteren Gehäuses, in dem sich beispielsweise ein Gerät, das über die Dorne an das Flachbandkabel angeschlossen wird, befindet, gebildet wird.

Derartige Systeme mit Flachbandkabeln und Anschlussgehäusen, über die Geräte an das Flachbandkabel angeschlossen bzw. über das Flachbandkabel miteinander verbunden werden, kommen insbesondere als Feldbussysteme zum Einsatz, bei denen die Verwendung von Steckverbindern vermieden werden soll. Ein typisches und populäres Beispiel für ein solches Bussystem ist der ASi-Bus.

Ein Problem bei der praktischen Handhabung solcher Systeme bzw. bei der Anwendung derartiger Verfahren zum Herstellen einer solchen elektrischen Verbindung besteht jedoch darin, dass es leicht zu einer verfrühten Wechselwirkung zwischen dem elektrisch leitenden Dorn und der Isolierung des nach außen isolierten Leiter des Flachbandkabels kommen kann, so dass die Integrität der Isolierung beispielsweise beim Einlegen des Flachbandkabels oder beim Aufsetzen des zweiten Gehäuseteils leidet und der entsprechende Innenleiter nicht mehr vollständig vor Umwelteinflüssen geschützt ist.

Ein weiteres Problem ist, dass unter Umständen keine bzw. keine ausreichende Kontaktierung der Leiter erreicht wird. Ein Szenario, in dem dieses Problem auftreten kann, ist, dass es insbesondere bei der Ausübung des für das Einpressen der Dorne notwendigen Drucks zu einer Verformung des Anschlussgehäuses kommt, die dann mit sich bringen kann, dass kein optimaler Kontakt erzielt wird. Dies gilt in besonderem Maße, wenn eine Schraube verwendet wird, um diesen Druck bereitzustellen.

Noch ein weiteres Problem bei der Handhabung solcher Systeme kann sich daraus ergeben, dass die einzulegenden Kabel in vielen Fällen als formkodierte Flachkabel ausgeführt sind und das Anschlussgehäuse ein Kodierungsmerkmal aufweist, das eine bestimmte Orientierung des durch das Anschlussgehäuse hindurchgeführten Flachkabels vorgibt, um Fehlverbindungen, wie z.B. ein Anschließen mit verkehrter Polarität an Leitungen zur Stromversorgung, sicher zu vermeiden. Das Kodierungsmerkmal wird in der Praxis oft als Vorsprung realisiert, der die Ober- oder die Unterseite des Flachbandkabels in seiner Querrichtung verlängert.

Insbesondere in Fällen, in denen mehrere Geräte in unterschiedlicher Orientierung an dasselbe Flachkabel angeschlossen werden sollen, kann es vorkommen, dass die formkodierten Flachkabel zwischen benachbarten Anschlussgehäusen in Schlaufen gelegt werden müssen, um von der Orientierung, die durch ein erstes Anschlussgehäuse vorgegeben ist in eine Orientierung, die durch ein zweites Anschlussgehäuse vorgegeben ist, überführt zu werden.

Die Aufgabe der Erfindung besteht daher darin, ein hinsichtlich mindestens eines dieser Probleme verbessertes Anschlussgehäuse zum Herstellen eines Piercing-Kontakts zwischen einem Flachbandkabel und einem Gerät mit einem solchen Anschlussgehäuse bereitzustellen. Diese Aufgabe wird gelöst durch ein Anschlussgehäuse mit den Merkmalen des Patentanspruchs 1 und ein Verfahren mit den Merkmalen des Patentanspruchs 8. Vorteilhafte Weiterbildungen der Erfindung sind Gegenstand der jeweiligen abhängigen Ansprüche.

Das erfindungsgemäße Anschlussgehäuse hat ein erstes Gehäuseteil, das mindestens eine Aufnahme für eine Flachbandleitung aufweist, so dass die Flachbandleitung in einer definierten Position durch das erste Gehäuseteil hindurchgeführt wird. Die Richtung, in der die Aufnahme das erste Gehäuseteil durchquert, definiert dann auch die Verlaufsrichtung der Flachbandleitung an jeder Stelle des ersten Gehäuseteils. Bevorzugt können die Aufnahmen als Nuten ausgeführt sein.

Diese mindestens eine Aufnahme hat einen Anschlussbereich für das Herstellen eines Piercing-Kontakts zu der Flachbandleitung über elektrisch leitende Dorne, deren der Spitze der elektrisch leitenden Dorne gegenüberliegende Basis am Boden des Anschlussbereichs befestigt ist. An dieser Basis wird dann, insbesondere über Kontakte oder Leiterbahnen, die beispielsweise auf einer Platine vorgesehen sein können, das elektrische Signal der Ader der Flachbandleitung, mit der über den elektrisch leitenden Dorn der Kontakt hergestellt wird, abgegriffen und der weiteren Verarbeitung zugeführt oder dieser Ader ein elektrisches Signal zugeführt.

Demzufolge ist im Sinne dieser Offenbarung bei einem gegebenen Anschlussgehäuse, mit dem ein Piercing-Kontakt hergestellt wird, das Gehäuseteil, das die elektrisch leitenden Dorne aufweist, das erste Gehäuseteil und die elektrisch leitenden Dorne sind innerhalb der Aufnahme für die Flachbandleitung angeordnet.

Wie bereits erwähnt, kann insbesondere das erste Gehäuseteil auch durch einen Abschnitt eines Bestandteils eines weiteren Gehäuses, in dem sich beispielsweise ein Gerät, das über die Dorne an das Flachbandkabel angeschlossen wird, befindet, gebildet werden. Natürlich ist es auch möglich, dass das erste Gehäuseteil eine gegebenenfalls bestückte Platine aufweist, mit der die Basis des Dorns in elektrischem Kontakt steht.

Darüber hinaus hat das erfindungsgemäße Anschlussgehäuse auch einen zweiten Gehäuseteil zum Abdecken der mindestens einen Aufnahme. Das zweite Gehäuseteil weist vorzugsweise mindestens einen Vorsprung zum Durchdrücken der Dorne durch eine Isolierung einer in die mindestens eine Aufnahme eingelegte Flachbandleitung an einer Stelle, die bei auf dem ersten Gehäuseteil aufgesetztem zweitem Gehäuseteil den Anschlussbereichen des ersten Gehäuseteils gegenüber liegt, auf. Vorzugsweise können das erste und das zweite Gehäuseteil miteinander verbunden werden, beispielsweise durch Verschrauben oder Verrasten.

Erfindungswesentlich ist, dass der Anschlussbereich in und entgegen der Verlaufsrichtung jeweils durch einen Abstandshalter begrenzt ist, wobei die Abstandshalter jeweils eine Auflagefläche für die Flachbandleitung aufweisen. Dies bedeutet, dass die Flachbandleitung, die in der Aufnahme zum Anschlussbereich geführt ist, auf der Auflagefläche abgestützt über den Abstandshalter hinweg verläuft, ehe sie in den Anschlussbereich gelangt und dass sie beim Verlassen des Anschlussbereichs ebenfalls auf der Auflagefläche abgestützt über den Abstandshalter hinweg verläuft, was dazu führt, dass die Flachbandleitung innerhalb der Aufnahme im Anschlussbereich angehoben wird.

Die vorzugsweise am zweiten Gehäuseteil an den Stellen, die bei auf dem ersten Gehäuseteil aufgesetztem zweitem Gehäuseteil den Anschlussbereichen des ersten Gehäuseteils gegenüber liegen, vorhandenen Vorsprünge, die in diesem aufgesetzten Zustand in Richtung auf das erste Gehäuseteil hin vorspringen, greifen bei hergestellter Verbindung zwischen dem ersten Gehäuseteil und dem zweiten Gehäuseteil zwischen die die Anschlussbereiche begrenzenden Abstandshalter ein. Dadurch wird die Flachbandleitung im Anschlussbereich ebenfalls in Richtung auf den Boden der Aufnahme in den Raum zwischen den Abstandshaltern verschoben, so dass die Piercing-Verbindung durch Einpressen der Dorne durch die Isolierung der Flachbandleitung hindurch hergestellt wird. Diese Vorsprünge können insbesondere als Stempel ausgeführt sein.

Dadurch, dass um die in den Anschlussbereichen vorhandenen Dorne herum Abstandshalter angeordnet sind, über die die Flachbandleitung hinweg geführt wird und die Piercing-Verbindung erst herbeigeführt wird, wenn ein Vorsprung des zweiten Gehäuseteils in den Anschlussbereich zwischen den Abstandshaltern eingeführt wird und dadurch auch die Flachbandleitung erst dann in den Raum zwischen den Abstandshaltern eintritt, in dem die elektrisch leitenden Dornen angeordnet sind, wird die Wahrscheinlichkeit einer ungeplanten und lediglich versehentlich erfolgenden Wechselwirkung zwischen Dornen und Flachbandleitung und damit das Risiko, diese versehentlich zu beschädigen, signifikant reduziert.

Besonders bevorzugt sind die Abstandshalter so dimensioniert und geformt, dass die größte Ausdehnung des Abstandshalters in Richtung parallel zur Verlaufsrichtung der Dorne, also der Richtung von ihrer Basis zu ihrer Spitze, größer ist als die Länge der Dorne zwischen ihrer Spitze und ihrer Basis, so dass eine in die jeweilige Aufnahme eingelegte Flachbandleitung vor dem Aufsetzen des zweiten Gehäuseteils auf den Auflageflächen abgestützt oberhalb der Spitzen der Dorne über diese hinweg verläuft. Zugleich ist es für die Führung der Flachbandleitung in der Aufnahme hilfreich, wenn die größte Ausdehnung des Abstandshalters in Richtung parallel zur Verlaufsrichtung der Dorne geringer ist als die Tiefe der Aufnahme, die durch den Abstand zwischen ihrem Boden und ihrem oberen Rand in dieser Verlaufsrichtung definiert ist.

Der durch die Vorsprünge des zweiten Gehäuseteils erzwungene Verlauf der Flachbandleitung kann besonders gut kontrolliert und ein besonders stabiler Piercing-Kontakt herbeigeführt werden, wenn sich in Richtung auf den jeweiligen Anschlussbereich hin an die Auflageflächen der Abstandshalter jeweils eine Anlagefläche anschließt, die gekrümmt verläuft, so dass die Höhe der Abstandshalter im Bereich der Anlageflächen in Richtung auf den Anschlussbereich hin abnimmt und beim Einschieben der Vorsprünge beim Herstellen der Verbindung des ersten Gehäuseteils mit dem zweiten Gehäuseteil zwischen die die Anschlussbereiche begrenzenden Abstandshalter die jeweiligen Flachbandleitungen zumindest an Teile der Anlageflächen angelegt werden.

Darüber hinaus wird die Führung der Flachbandleitung positiv beeinflusst, wenn sich in der Richtung weg von dem jeweiligen Anschlussbereich an die Auflageflächen jeweils eine schiefe Ebene anschließt, die eine Verbindung zum Grund der Aufnahme bildet.

Gemäß einer vorteilhaften Weiterbildung der Erfindung, die aber auch als eigenständige Erfindung angesehen wird, ist vorgesehen, dass das erste Gehäuseteil und/oder das zweite Gehäuseteil im Anschlussbereich mit einer Metallplatte verstärkt ist. Durch diese Maßnahme kann sicher vermieden werden, dass es zu einer Verformung des jeweiligen Gehäuseteils kommt wenn der für die Kontaktierung nötige Druck ausgeübt wird. Die Metallplatte kann insbesondere scheibenförmig sein.

Gemäß einer vorteilhaften Weiterbildung der Erfindung, die aber auch als eigenständige Erfindung angesehen wird, sind in beiden Endbereichen der mindestens einen Aufnahme jeweils ein Paar von Vorsprüngen im oberen Bereich der Seitenwände der Aufnahme vorgesehen, so dass eine in die Aufnahme eingelegte Flachbandleitung durch die Vorsprünge in Position gehalten wird, ehe das zweite Gehäuseteil mit dem ersten Gehäuseteil verbunden wird, wobei die Vorsprünge derart angeordnet oder derart anordnenbar sind, dass eine formkodiertes Flachbandleitung, insbesondere ein ASi-Bus-Kabel, in jeder die Herstellung des Piercing-Kontakts ermöglichenden Orientierung in Position gehalten werden kann.

Der Begriff "in Position gehalten" ist dabei so zu verstehen, dass ein Herausrutschen oder Herausfallen der Flachbandleitung aus ihrer Aufnahme unterbunden wird; eine vollständige Unbeweglichkeit ist damit nicht gemeint und wird in bevorzugten Ausführungsformen auch allenfalls dann erreicht, wenn das erste Gehäuseteil und das zweite Gehäuseteil miteinander verbunden sind und der Piercing-Kontakt hergestellt ist.

Derart anordnenbar sind dabei solche Vorsprünge, deren Position angepasst werden kann, zum Beispiel durch eine bewegliche Anordnung am ersten Gehäuseteil oder dadurch, dass sie vom ersten Gehäuseteil entfernt und an einer anderen Stelle des ersten Gehäuseteils wieder angeordnet werden, beispielsweise in einer Ausgestaltung, in der die Vorsprünge einen Befestigungsabschnitt aufweisen, der in unterschiedliche Öffnungen im ersten Gehäuseteil eingesteckt werden kann.

Alternativ dazu können die Vorsprünge aber auch angeordnet sein, weil sie als Mittel zur Vorpositionierung dienen und nach dem Herstellen der Verbindung nicht zwingend die endgültige Fixierung der Flachbandkabel herbeiführen.

Das erfindungsgemäße Verfahren zum Herstellen eines Piercing-Kontakts zwischen einem Flachbandkabel und einem Gerät mit einem Anschlussgehäuse nach einem der Ansprüche 1 bis 7 weist die folgenden, in der angegebenen Reihenfolge auszuführenden Schritte auf:
- Bereitstellen des ersten Gehäuseteils;
- Einlegen mindestens eines Flachbandkabels in mindestens eine Aufnahme des ersten Gehäuseteils, so dass die in die Aufnahme eingelegte Flachbandleitung auf den Auflageflächen abgestützt und vorzugsweise oberhalb der Spitzen der elektrisch leitenden Dorne verläuft; und
- Herstellen der Piercing-Verbindung durch Einpressen der elektrisch leitenden Dorne durch die Isolierung der Flachbandleitung hindurch mittels einer Wechselwirkung der Vorsprünge, die das zweite Gehäuseteil an den Stellen, die bei auf dem ersten Gehäuseteil aufgesetztem zweitem Gehäuseteil den Anschlussbereichen des ersten Gehäuseteils gegenüber liegen, aufweist, mit der Flachbandleitung, wenn diese beim Aufsetzen des zweiten Gehäuseteils durch den Eingriff der Vorsprünge zwischen die die Anschlussbereiche begrenzenden Abstandshalter verlagert wird.

In einer bevorzugten Ausführungsform des Verfahrens wird zudem die Flachbandleitung zwischen dem Einlegen und dem Herstellen der Piercing-Verbindung fixiert und/oder in Position gehalten.

Die Erfindung wird nachfolgend anhand von Figuren, die ein Ausführungsbeispiel zeigen, näher erläutert. Es zeigt:
- Fig. 1a:: eine isometrische Ansicht eines ersten Gehäuseteils eines Anschlussgehäuses;
- Fig. 1b:: eine Aufsicht auf das erste Gehäuseteil aus Figur 1a;
- Fig. 2a:: eine Querschnittsansicht eines Ausschnitts eines ersten Ausführungsbeispiels eines Anschlussgehäuses in einem ersten Stadium des Herstellens der Verbindung;
- Fig. 2b:: eine Querschnittsansicht des Ausschnitts aus Figur 2a in einem zweiten Stadium des Herstellens der Verbindung;
- Fig. 3a:: eine isometrische Ansicht eines zweiten Gehäuseteils eines Anschlussgehäuses, betrachtet von innen;
- Fig. 3b:: eine Aufsicht auf die Innenseite das zweite Gehäuseteil aus Figur 3a;
- Fig. 4a:: eine Querschnittsansicht eines Ausschnitts eines zweiten Ausführungsbeispiels eines Anschlussgehäuses in einem ersten Stadium des Herstellens der Verbindung;
- Fig. 4b:: eine Querschnittsansicht des Ausschnitts aus Figur 4a in einem zweiten Stadium des Herstellens der Verbindung; und
- Fig. 5:: eine isometrische Ansicht eines ersten Gehäuseteils eines Anschlussgehäuses mit eingelegten Flachbandleitungen.

In den nachfolgend beschriebenen Figuren werden für gleiche Bauteile jeweils gleiche Bezugszeichen verwendet. Allerdings sind zur Steigerung der Übersichtlichkeit nicht alle Bezugszeichen in allen Figuren angetragen.

Figuren 1a und 1b zweigen zwei unterschiedliche Ansichten eines ersten Gehäuseteils 100 eines Anschlussgehäuses, also gemäß der Terminologie dieser Patentanmeldung desjenigen Gehäuseteils, an dem elektrisch leitende Dorne 101, 102 angeordnet sind, mit denen die Piercing-Verbindung mit einer Flachbandleitung 130,131 hergestellt wird, wenn eine Komponente, die über das Anschlussgehäuse angeschlossen wird, einem System aus der Flachbandleitung 130,131 und mindestens einem Anschlussgehäuse hinzugefügt wird.

In diesem Ausführungsbeispiel weist das erste Gehäuseteil 100 eine erste Aufnahme 110 für eine Flachbandleitung 130,131 mit einem ersten Anschlussbereich 111 für das Herstellen eines Piercing-Kontakts zu einer ersten Flachbandleitung 130 über Dorne 101, deren der Spitze der elektrisch leitenden Dorne 101 gegenüberliegende Basis am Boden des ersten Anschlussbereichs 111 befestigt ist und eine zweite Aufnahme 120 für eine Flachbandleitung 131 mit einem zweiten, ausgedehnteren Anschlussbereich 121 für das Herstellen eines Piercing-Kontakts zu einer zweiten Flachbandleitung 131 über elektrisch leitende Dorne 102, deren der Spitze der elektrisch leitenden Dorne 102 gegenüberliegende Basis am Boden des zweiten Anschlussbereichs 121 befestigt ist. An der Basis der Dorne 101,102 kann eine Verbindung zu einer weiteren Leitung, Platine oder elektrischen Komponente hergestellt sein.

Dabei werden in diesem Ausführungsbeispiel die erste Aufnahme 110 und die zweite Aufnahme 120 jeweils von einer Nut gebildet, die das erste Gehäuseteil 100 in der Richtung, in der die jeweilige Flachbandleitung 130,131 es durchqueren soll, also in der Verlaufsrichtung, durchsetzt. Ferner laufen die erste Aufnahme 110 und die zweite Aufnahme 120 im Wesentlichen parallel zueinander und führen in ihnen geführte Flachbandleitungen 130,131 in Längsrichtung über das erste Gehäuseteil 100.

Dabei ist in den beiden Endbereichen der Aufnahme 110 und in den beiden Endbereichen der Aufnahme 120 jeweils ein Paar von Vorsprüngen 114a,114b bzw. 124a,124b im oberen Bereich der Seitenwände der die Aufnahme 110 bzw. 120 bildenden Nut vorgesehen, so dass eine in die Aufnahme 110 bzw. 120 eingelegte Flachbandleitung 130 bzw. 131 durch die Vorsprünge 114a,114b bzw. 124a,124b in Position gehalten wird, ehe das zweite Gehäuseteil 200 mit dem ersten Gehäuseteil 100 verbunden wird.

Wie man in Zusammenschau mit Figur 5 besonders gut erkennt, sind die jeweiligen Paare von Vorsprüngen 114a,114b,124a,124b derart angeordnet, dass eine formkodiertes Flachbandleitung 130,131 in verschiedenen die Herstellung des Piercing-Kontakts ermöglichenden Orientierungen in Position gehalten werden kann.

Der erste Anschlussbereich 111 und der zweite Anschlussbereich 121 werden jeweils in und entgegen der Verlaufsrichtung von Abstandshaltern 112,113 bzw. 122,123 begrenzt, die jeweils eine Auflagefläche 112a,113a,122a,123a für die jeweilige Flachbandleitung 130,131 aufweisen. Dabei sind die Abstandshalter 111,112,122 und 123 so dimensioniert und geformt, dass die größte Ausdehnung der Abstandshalter 112,113,122,123 in Richtung parallel zur Verlaufsrichtung der Dorne 101,102, also ihre maximale Höhe ausgehend vom Boden der Aufnahmen 110,120, die an der Auflagefläche 112a,113a,122a,123a erreicht wird, größer ist als die Länge der Dorne 101,102 zwischen ihrer Spitze und ihrer Basis, so dass, wie in Figuren 2a und 4a jeweils für die zweite Aufnahme gezeigt ist, eine in die jeweilige Aufnahme 110,120 eingelegte Flachbandleitung 130,131 auf den Auflageflächen 112a und 113a bzw. 122a und 123a abgestützt oberhalb der Spitzen der Dorne 101,102 verläuft.

Wie man in Figur 1b besonders gut erkennt, ist diese maximale Höhe der Abstandshalter so gewählt, dass ein eingelegtes Flachbandkabel 130,131 zumindest abschnittsweise auch im Bereich der Auflageflächen 112a, 113a,122a,123a in Richtung quer zur Verlaufsrichtung der Aufnahmen 110,120 hinsichtlich seiner Lage stabilisiert bzw. geführt wird.

In Richtung auf den jeweiligen Anschlussbereich 111,121 hin schließt sich an die Auflageflächen 112a,113a,122a,123a der Abstandshalter 112,113,122,123 jeweils eine Anlagefläche 112b,113b,122b,123b an, die gekrümmt verläuft, so dass die Höhe der Abstandshalter 112,113,122,123 im Bereich der Anlageflächen 112b,113b,122b,123b in Richtung auf den Anschlussbereich 111,112 hin abnimmt. In der entgegengesetzten Richtung schließt sich an die Auflageflächen 112a,113a,122a,123a jeweils eine schiefe Ebene 112c,113c,122c,123c an, die eine Verbindung zum Nutgrund der als Nut ausgeführten Aufnahmen 110,120 bildet.

Das in den Figuren 3a und 3b dargestellte zweite Gehäuseteil 200, das als Deckel dient, mit dem die erste Aufnahme 110 und die zweite Aufnahme 120 des ersten Gehäuseteils 100 nach dem Einlegen der jeweiligen Flachbandleitung 130,131 abgedeckt werden, weist, wie man in den Figuren 2a und 2b sowie 4a und 4b besonders gut erkennt, an den Stellen, die bei auf das erste Gehäuseteil 100 aufgesetzten zweitem Gehäuseteil 200 den Anschlussbereichen 111, 121 des ersten Gehäuseteils 100 gegenüber liegen, Vorsprünge 210, 220 auf, die bei dem in Figuren 3a und 3b dargestellten zweiten Gehäuseteil 200 durch Rippen gebildet werden. Diese Vorsprünge 210, 220, die insbesondere auch als Stempel ausgeführt sein können, werden beim Herstellen einer endgültigen Verbindung des ersten Gehäuseteils 100 mit dem zweiten Gehäuseteil 200, wie man in Figuren 2b und 4b schematisch erkennt, im Bereich der Anschlussbereiche 111,121 zwischen die die Anschlussbereiche 111,121 begrenzenden Abstandshalter 112, 113,122,123 eingeschoben, so dass die jeweiligen Flachbandleitungen 130,131 zumindest an Teile der Anlageflächen 112b,113b, 122b,123b angelegt und die Piercing-Verbindung durch Einpressen der Dorne 101,102 durch die Isolierung der Flachbandleitung 130,131 hindurch in deren Leiter hergestellt wird.

Wie man in den Figuren 3a und 3b erkennt, ist das zweite Gehäuseteil 200 im gezeigten Ausführungsbeispiel durch Rippen 230 verstärkt. Zudem weisen das erste Gehäuseteil 100 und das zweite Gehäuseteil 200 jeweils eine zentral zwischen den Anschlussbereichen 111,121 des ersten Gehäuses 100 angeordnete Öffnung 140,240 auf, die das Herstellen einer Schraubverbindung ermöglicht, die auf besonders einfache Weise das Aufbringen des Drucks, der zur Herstellung der Piercing-Verbindung notwendig ist, ermöglicht.

Die Figuren 2a und 2b einerseits und 4a und 4b andererseits unterscheiden sich insbesondere hinsichtlich der Ausdehnung der Auflageflächen 122a und 123a, die in der Ausführungsform der Figur 4a und 4b deutlich breiter ausgeführt sind, so dass in diesen Figuren keine schiefe Ebenen 122c und 123c vorhanden sind.

Sowohl in den Figuren 2a und 2b als auch in den Figuren 4a und 4b ist aber jeweils deutlich zu erkennen, dass das erste Gehäuseteil 100 und das zweite Gehäuseteil 200 jeweils im Anschlussbereich mit einer Metallplatte 150,250 verstärkt sind.

Figur 5 ist eine isometrische Ansicht eines ersten Gehäuseteils 100 eines Anschlussgehäuses mit zwei eingelegten Flachbandleitungen 130,131. Als Kodierungsmerkmale dieser Flachbandleitungen 130,131 dienen Ausstülpungen 130a,131a, die einen trapezförmigen Querschnitt der Flachbandleitungen 130,131 an der längsten Seite des Trapezes verlängern. Wie man sich mit einfachen geometrischen Überlegungen leicht vergegenwärtigt, sind beide Flachbandleitungen 130,131 hier so in das erste Gehäuseteil 100 eingelegt, dass der im eingelegten Zustand in der Perspektive der Figur 5 linke Leiter derselbe Leiter der Flachbandleitung ist (weil die Flachbandleitungen 130,131 durch eine Drehung um eine Achse quer zu ihrer Verlaufsrichtung ineinander überführbar sind). In dieser Konfiguration liegen die Vorsprünge 114a,114b an der Flachbandleitung 131 an und halten diese in Position. Bei der Flachbandleitung 130 hingegen ist nur ein Kontakt mit dem Vorsprung 124a vorhanden, während der Vorsprung 124b keinen unmittelbaren Kontakt zur Flachbandleitung 130 hat, aber ein Herausfallen der Flachbandleitung 130 aus ihrer Aufnahme geometrisch sperrt.

Man erkennt insbesondere, dass das Kodiermerkmal 130 immer nach links eingelegt wird; es kann aber wie in Figur 5 zu sehen ist einmal nach oben bzw. nach unten ausgerichtet eingelegt. Sowohl in Kanal 110 als auch 112 ist dies möglich.

### Bezugszeichenliste

- 100: erstes Gehäuseteil
- 101,102: Dorne
- 110,120: Aufnahme
- 111,121: Anschlussbereich
- 112,113: Abstandshalter
- 112a,113a: Auflagefläche
- 112b,113b: Anlagefläche
- 112c,113c: schiefe Ebene
- 114a,114b: Vorsprung
- 122,123: Abstandshalter
- 122a,123a: Auflagefläche
- 122b,123b: Anlagefläche
- 122c,123c: schiefe Ebene
- 124a,124b: Vorsprung
- 130,131: Flachbandleitung
- 130a,131a: Kodiermerkmal
- 140: Öffnung
- 150: Metallplatte
- 200: zweites Gehäuseteil
- 220: Vorsprung
- 230: Rippen
- 240: Öffnung
- 250: Metallplatte

## Patentansprüche

1. Anschlussgehäuse mit einem ersten Gehäuseteil (100), wobei das erste Gehäuseteil (100) mindestens eine Aufnahme (110,120) für eine Flachbandleitung (130,131) aufweist, wobei die mindestens eine Aufnahme (110,120) einen Anschlussbereich (111,121) für das Herstellen eines Piercing-Kontakts zu der Flachbandleitung (130,131) über elektrisch leitende Dorne (101,102), deren der Spitze der elektrisch leitenden Dorne (101,102) gegenüberliegende Basis am Boden des Anschlussbereichs (111,121) befestigt ist, aufweist,
und mit einem zweiten Gehäuseteil (200) zum Abdecken der mindestens einen Aufnahme (110,120),
**dadurch gekennzeichnet, dass** der Anschlussbereich (111,121) in und entgegen der Verlaufsrichtung jeweils durch einen Abstandshalter (112,113,122,123) begrenzt ist, wobei die Abstandshalter (112,113,122,123) jeweils eine Auflagefläche (112a,113a,122a,123a) für die Flachbandleitung (130,131) aufweisen und dass das zweite Gehäuseteil (200) an den Stellen, die bei auf dem ersten Gehäuseteil (100) aufgesetztem zweitem Gehäuseteil (200) den Anschlussbereichen (111,121) des ersten Gehäuseteils (100) gegenüber liegen, Vorsprünge (220) aufweist, die in Richtung auf das erste Gehäuseteil (100) hin vorspringen und die bei hergestellter Verbindung zwischen dem ersten Gehäuseteil (100) und dem zweiten Gehäuseteil (200) zwischen die die Anschlussbereiche (111,121) begrenzenden Abstandshalter eingreifen, so dass die Piercing-Verbindung durch Einpressen der Dorne (101,102) durch die Isolierung der Flachbandleitung (130,131) hindurch hergestellt wird.

2. Anschlussgehäuse nach Anspruch 1,
**dadurch gekennzeichnet, dass** das zweite Gehäuseteil (200) mindestens einen Vorsprung (220) zum Durchdrücken der Dorne (101,102) durch eine Isolierung einer in die mindestens eine Aufnahme (110,120) eingelegte Flachbandleitung (130,131) an einer Stelle, die bei auf dem ersten Gehäuseteil (100) aufgesetztem zweitem Gehäuseteil (200) den Anschlussbereichen (111,121) des ersten Gehäuseteils (100) gegenüber liegt, aufweist.

3. Anschlussgehäuse nach einem der Ansprüche 1 oder 2, **dadurch gekennzeichnet, dass** die Abstandshalter (111,112,122,123) so dimensioniert und geformt sind, dass die größte Ausdehnung des Abstandshalters (111,112,122,123) in Richtung parallel zur Verlaufsrichtung der Dorne (101,102), größer ist als die Länge der Dorne (101,102) zwischen ihrer Spitze und ihrer Basis, so dass, eine in die jeweilige Aufnahme (110,120) eingelegte Flachbandleitung (130,131) vor dem Aufsetzen des zweiten Gehäuseteils auf den Auflageflächen (112a,113a bzw. 122a, 123a) abgestützt oberhalb der Spitzen der Dorne (101,102) verläuft.

4. Anschlussgehäuse nach einem der Ansprüche 1 bis 3, **dadurch gekennzeichnet, dass** sich in Richtung auf den jeweiligen Anschlussbereich (111,121) hin an die Auflageflächen (112a,113a,122a,123a) der Abstandshalter (112,113,122,123) jeweils eine Anlagefläche (112b, 113b,122b,123b) anschließt, die gekrümmt verläuft, so dass die Höhe der Abstandshalter (112,113,122,123) im Bereich der Anlageflächen (112b,113b,122b,123b) in Richtung auf den Anschlussbereich (111,112) hin abnimmt und beim Einschieben der Vorsprünge (210,220) beim Herstellen der Verbindung des ersten Gehäuseteils (100) mit dem zweiten Gehäuseteil (200) zwischen die die Anschlussbereiche (111, 121) begrenzenden Abstandshalter (112,113,122,123) die jeweiligen Flachbandleitungen (130,131) zumindest an Teile der Anlageflächen (112b,113b,122b,123b) angelegt werden.

5. Anschlussgehäuse nach einem der Ansprüche 1 bis 4, **dadurch gekennzeichnet, dass** sich in der Richtung weg von dem jeweiligen Anschlussbereich (111,121)an die Auflageflächen (112a,113a,122a,123a) jeweils eine schiefe Ebene (112c,113c,122c,123c) anschließt, die eine Verbindung zum Grund der Aufnahme (110,120) bildet.

6. Anschlussgehäuse nach einem der Ansprüche 1 bis 5 oder nach dem Oberbegriff eines dieser Ansprüche, **dadurch gekennzeichnet, dass** das erste Gehäuseteil (100) und/oder das zweite Gehäuseteil (200) im Anschlussbereich (111,121) mit einer Metallplatte (150,250) verstärkt ist.

7. Anschlussgehäuse nach einem der Ansprüche 1 bis 6 oder nach dem Oberbegriff eines dieser Ansprüche, **dadurch gekennzeichnet, dass** in beiden Endbereichen der mindestens einen Aufnahme (110,120) jeweils ein Paar von Vorsprüngen (114a,114b,124a,124b)im oberen Bereich der Seitenwände der Aufnahme (110,120) vorgesehen sind, so dass eine in die Aufnahme (110,120) eingelegte Flachbandleitung (130,131) durch die Vorsprünge (114a,114b,124a,124b) in Position gehalten wird, ehe das zweite Gehäuseteil (200) mit dem ersten Gehäuseteil (100) verbunden wird, wobei die Vorsprünge (114a,114b,124a,124b) derart angeordnet oder derart anordnenbar sind, dass eine formkodiertes Flachbandleitung, insbesondere ein ASi-Bus-Kabel, in jeder die Herstellung des Piercing-Kontakts ermöglichenden Orientierung in Position gehalten werden kann, so dass das Einlegen, Fixieren und Piercen einer Flachbandleitung in beiden möglichen Verlaufsrichtungen der Flachbandleitung ermöglicht wird.

8. Verfahren zum Herstellen eines Piercing-Kontakts zwischen einem Flachbandkabel und einem Gerät mit einem Anschlussgehäuse nach einem der Ansprüche 1 bis 7 mit den Schritten
- Bereitstellen des ersten Gehäuseteils (100);
- Einlegen mindestens eines Flachbandkabels (130,131) in mindestens eine Aufnahme (110,120) des ersten Gehäuseteils, so dass die in die Aufnahme (110,120) eingelegte Flachbandleitung (130,131) auf den Auflageflächen (112a,113a bzw. 122a, 123a) abgestützt und vorzugsweise oberhalb der Spitzen der Dorne (101,102) verläuft; und
- Herstellen der Piercing-Verbindung durch Einpressen der Dorne (101,102) durch die Isolierung der Flachbandleitung (130,131) hindurch mittels einer Wechselwirkung der Vorsprünge (220), die das zweite Gehäuseteil (200) an den Stellen, die bei auf dem ersten Gehäuseteil (100) aufgesetztem zweitem Gehäuseteil (200) den Anschlussbereichen (111,121) des ersten Gehäuseteils (100) gegenüber liegen, aufweist, mit der Flachbandleitung (130,131), die beim Aufsetzen des zweiten Gehäuseteils (100) durch den Eingriff der Vorsprünge (220) zwischen die die Anschlussbereiche (111,121) begrenzenden Abstandshalter (112,113,122,123) entsteht.

9. Verfahren nach Anspruch 8,
**dadurch gekennzeichnet, dass** die Flachbandleitung (130,131) zwischen dem Einlegen und dem Herstellen der Piercing-Verbindung fixiert wird.
